# EUROPÄISCHE PATENTANMELDUNG

(11) **EP 0 220 680 A1**
(43) Veröffentlichungstag der Anmeldung: **06.05.1987**
(21) Anmeldenummer: 86114715.5
(22) Anmeldetag: 23.10.1986
(51) Int. Cl.: B63B 35/82, B63B 15/00

(54) **Mastverlängerung**

(30) Priorität: 25.10.1985 DE 3538055
(71) Anmelder: Frank, Dieter, D-8242 Bischofswiesen (DE)
(72) Erfinder: Frank, Dieter, D-8242 Bischofswiesen (DE)
(74) Vertreter: Flach, Dieter Dipl.-Phys.

(57) **Zusammenfassung**

Eine stufenlos einstellbare Mastverlängerung, insbesondere für ein Rigg, die leicht handhabbar und äusserst leichtgängig bedienbar sein soll, umfasst einen auf einem Mastfuss (31) sitzenden Abstützstab (13), der einen relativ dazu in der Höhe über einen Tampen (21) verstellbaren Kolben (25) durchragt, auf dem das Ende eines Mastes (7) ruht. Zur Führung des Mastes kann ein äusserer Ansatzstutzen (9) dienen. In dem Raum zwischen Abstützstab (13) und Mastende besteht ausreichend Platz zur Unterbringung eines Flaschenzuges.

## Beschreibung

Die Erfindung betrifft eine Mastverlängerung nach dem Oberbegriff des Anspruches 1.

Zu einer Grundausrüstung für ein Rigg für ein Surfbrett gehört neben einem herkömmlichen Mast ein Segel in einer entsprechend passenden bestimmten Größe. Aber nicht nur bei sportlichen Surfern ist festzustellen, daß in Anpassung an die gegebenen Windverhältnisse es durchaus wünschenswert ist, im ein oder anderen Fall die Segelfläche zu vergrößern bzw. zu verkleinern. Dies erfordert zum einen, daß entweder ein Rigg mit einem längeren Mast eingesetzt oder aber der bisher verwandte Mast verlängert und dann ein entsprechend größeres Segel aufgesetzt wird.

Es ist von daher bereits aus dem DE-GM 75 28 785 bekannt, den Segelmast in seiner Höhe verstellbar und fixierbar auszuführen, wozu zwischen dem unteren Mastende und dem Mastfuß ein Zwischenrohr eingesetzt ist, auf dem durch Querbolzen das Mastende in diskreten Stellungen unterschiedlich hoch fixiert werden kann. Das Trimmen des Segels erfolgt aber, wie ansonsten auch, mit einem üblichen Spannschot, wozu allerdings erhebliche Kräfte aufgebracht werden können. Dabei soll häufig das Unterliek möglichst niedrig über dem Surfbrett zu liegen kommen, um günstigere Wind- und Strömungsverhältnisse am Segel, insbesondere im Bereich dessen Unterlieks zu erhalten. Hat sich bei einer Höheneinstellung des Mastes herausgestellt, daß das Unterliek zu hoch über dem Surfbrett zu liegen kommt, so muß dann zunächst erst wieder das Trimmschot für das Segel und dann das Verlängerungsrohr gelöst und in einer entsprechend anderen Längeneinstellung wieder festgestellt werden, um danach das Trimmschot wieder zu spannen.

Aufgabe der vorliegenden Erfindung ist es von daher, die Nachteile nach dem Stand der Technik zu überwinden und eine kontinuierlich einstellbare Mastverlängerung zu schaffen, die nicht nur einfach aufgebaut, sondern vor allem auch leichtgängig ist, weshalb die Möglichkeit bestehen soll, daß in der Mastverlängerung auch ein mehrfacher Flaschenzug montierbar sein soll.

Die Aufgabe wird erfindungsgemäß entsprechend den im kennzeichnenden Teil des Anspruches 1 angegebenen Merkmalen gelöst.

Vorteilhafte Ausgestaltungen der Erfindung sind in den Unteransprüchen angegeben.

Durch die vorliegende Erfindung wird auf verblüffende Art und Weise eine Mastverlängerung geschaffen, mit der auch das Segel in der einmal vorbestimmten gewünschten Höhenlage am unteren Mast angebracht werden kann. Wird dabei zunächst das Trimmschot befestigt, so wird gleichzeitig mit dem Ausfahren und Verlängern des Mastes das Segel in optimaler Weise mitgespannt. Durch einen Flaschenzugeffekt wird die Handhabung erleichtert. Vor allem dadurch, daß der innere, den Kolben für die Höhenverstellung des Mastendes durchragende Abstützstab einen geringeren Durchmesser als der Mast aufweist, so daß ein Abstand zwischen beiden verbleibt, können in diesem Bereich die Zugmittel für die Höhenverstellung problemlos untergebracht werden. Durch diese Anordnung ist es ebenso möglich, daß zur Erzielung eines stärkeren Flaschenzugeffektes mehrere Umlenkmittel in diesem Bereich angeordnet sind, ja selbst später problemlos nachgerüstet werden können.

Durch den verbleibenden Abstand zwischen dem inneren Abstützrohr und dem hohlen Mast bleibt aber nicht mehr genügend Raum u. a. für Umlenkrollen zur Erzielung eines Flaschenzuges, sondern es können vor allem auch in dem entsprechend groß dimensionierbaren Kolben Gleitrollen zur Verminderung von Reibwirkungen vorgesehen sein. Der Kolben selbst kann schließlich auch im Umfangsbereich mit Ausnehmungen unter Zurückbelassung nur einiger Auflagestellen für den Mast versehen sein, was den Vorteil bietet, daß beim Surfen am Sandstrand auch Sand problemlos hindurchfallen kann und die Handhabung der Mastverlängerung nicht beeinträchtigt wird.

Eine problemlose Handhabung wird gemäß Anspruch 2 auch dadurch gewährleistet, daß für den Mast bzw. für das Mastende als Führungs- und Zentrierstutzen ein äußerer, den Mast umgreifender Ansatzstutzen vorgesehen ist. In einer alternativen Ausführungsform nach Anspruch 4 kann der Führungs- und Zentrierstutzen auch zweigeteilt sein und beispielsweise aus dem das Mastende zentrierend haltenden Kolben und einem oberen Abstandstutzen bestehen, der zwischen der Innenseite des Mastendes und dem oberen Ende des Abstützstabes wirkt.

Die noch weiter verbesserte Leichtgängigkeit wird gemäß den Ansprüchen 8 bis 10 dadurch gewährleistet, daß eine odere mehrere Rollen jeweils an den relativ zueinander bewegbaren Teilen vorgesehen sind, so daß die auftretenden Reibwerte auf ein Minimum reduziert werden.

Auch im auseinander gebauten Zustand wird der Kolben relativ zum Abstützstab bzw. zum Ansatzstutzen durch ein gegebenenfalls einstellbares Reibelement allein durch sein Eigengewicht unverschiebbar gehalten.

Als vorteilhaft kann ferner angesehen werden, daß der innere Abstützstab gleichzeitig als Hülse für einen Schnellverschluß mit einem an einem allseitis frei verschwenkbaren Gelenk angebrachten und oben vorstehenden Rastzapfen dienen kann, wie dies vom Prinzip her in der nicht vorveröffentlichten deutschen Patentanmeldung P 34 41 139.9 beschrieben ist. Weitere vorteilhafte Ausgestaltungen der Erfindung sind in den Unteransprüchen angegeben.

Weitere Einzelheiten, Merkmale und Vorteile der Erfindung ergeben sich nachfolgend aus den anhand von Zeichnungen dargestellten Ausführungsbeispielen. Dabei zeigen im einzelnen:
Figur 1 : eine schematische Vertikalschnittdarstellung durch eine erfindungsgemäße Mastverlängerung;
Figur 2 : eine Draufsicht auf einen Kolben mit zwei Umlenkrollen;
Figur 3 : eine Draufsicht auf das obere Ende des mittleren Abstützstabes mit zwei Umlenkrollen ;
Figur 4 : eine Draufsicht quer zum Horizontalschnitt durch die oberen am Abstützstab und am Kolben angebrachten Umlenkrollen;
Figur 5 : eine weitere Abwandlung einer Mastverlängerung im Vertikalschnitt.

Nachfolgend wird auf Figur 1 bezuggenommen, in der das untere und vordere Ende eines Segels 1 eines Riggs für ein Surfbrett gezeigt ist. Das Segel 1 ist an seinem Vorliek '3 mit einer Masttasche 5 versehen, mit welchem das Segel 1 auf einen Mast 7 aufsteckbar ist, von dem in Figur 1 lediglich das untere Mastende sichtbar ist.

Zur Verlängerung des Mastes ist in Figur 1 ein als Zentrier-und Führungsstutzen dienender Ansatzstutzen 9, eine Halteplatte 11, ein Abstützstab 13 und ein höhenverstellbarer Kolben 25 vorgesehen, auf den noch später eingegangen wird.

Der Ansatzstutzen 9, in den das Mastende eingesteckt wird, ruht auf einer unteren Halteplatte 11 mit gewisser Dicke, an der innenliegend beispielsweise über einen Schulteransatz der Abstützstab 13 in Vertikalrichtung konzentrisch zum Ansatzstutzen 9 fest verankert ist.

Im gezeigten Ausführungsbeispiel ragt die Halteplatte 11 am unteren Ende des Ansatzstutzens 9 noch mit einer geringen Höhe über, so daß die Halteplatte 11 nicht in den Ansatzstutzen hineingeschoben werden kann.

Eine sichere Verankerung am Ansatzstutzen 9 kann über nicht näher gezeigte Schrauben erfolgen.

Am oberen Ende des Abstützstabes 13 ist zumindest eine Umlenkstelle in Form einer Umlenkrolle 15 mit einer horizontalen Querachse zum Abstellstab 13 angeordnet. Eine weitere Austrittsrolle 17 ist in der Halteplatte 11 in einer dort eingebrachten Nut 19 ebenfalls so angebracht, daß ein im Inneren zumindest ansatzweise vertikal laufender Tampen, welcher als Zugmittel dient, annähernd horizontal nach außen abgelenkt wird. Die Anordnung der Austrittsrolle 17 ist derart, daß die obere Begrenzungs- bzw. Anschlagfläche 23 höher als das obere Ende der Austrittsrolle zu liegen kommt, damit bei abgesenktem Kolben 25 - worauf noch näher eingegangen wird - die Austrittsrolle nicht beschädigt werden kann. Ebenso möglich sind aber auch Abstandshalter am unteren Ende des Kolbens 25.

Der Kolben 25 wird mit Spiel auf dem Abstützstab 13 geführt und kann beispielsweise in horizontaler Draufsicht eine Scheibenform, Viereckform oder andere Formen aufweisen, wobei sich als günstig erweist, daß er zumindest über drei vorstehende Finger bis zu mindest in der Nähe der inneren Mantelumfangsfläche des Ansatzstutzens 9 geführt ist, so daß ein aufgesteckter Mast auf diesen nicht näher gezeigten am Umfangsbereich liegenden Fingern des Kolbens aufliegt. Dies bietet Vorteile insbesondere beim Surfen an Sandstränden, da hierdurch die Leichtgängigkeit stark erhöht wird, da eingedrungener Sand durch die Aussparung problemlos hindurchfallen kann, ohne daß die Reibwerte zwischen Kolben und Ansatzstutzen erhöht werden.

Der Höhenverstelltampen 21 ist von der Austrittsrolle 17, im gezeigten Ausführungsbeispiel über eine Bohrung 27 durch den Kolben 25 hindurch und über die obere Umlenkrolle 15 auf den Kolben 25 zurückgeführt, an welchem das Höhenverstellschot 21 befestigt ist.

Ferner ist noch möglich - was nicht näher in den Zeichnungen dargestellt ist -, daß an dem Kolben 25 und an dem Abstützstab 13 bzw. der inneren Mantelfläche des Ansatzstutzens 9 ein Nut-Feder-Eingriff vorgesehen ist, so daß beim Verstellen des Kolbens 25 eine Verdrehung des Kolbens selbst und damit eine Verdrillung des der Höhenverstellung dienenden Tampens 21 selbst nicht erfolgen kann. Es ist aber ebenso denkbar, daß ein im Querschnitt von der kreisförmigen Rotationssymmetrie abweichender Abstützstab, beispielsweise ein Vierkantrohr verwandt wird.

Nur der Vollständigkeit halber ist in Figur 1 strichliert ferner noch dargestellt, daß der Ansatzstutzen 9 an einem elastischen Gelenk 31, welches in Figur 1 im Vertikalschnitt kühlturmartig ausgebildet ist, über einen Rastzapfen 33 verankert werden kann. Das elastische Gelenk 31 wird über den unteren gezeigten Zapfen 35 auf einem Surfbrett, beispielsweise auf einem längs des Surfbrettes verfahrbaren Schlitten angebracht. Die Verankerung zwischen Ansatzstutzen 9 und Rastzapfen 33 erfolgt beispielsweise über eine in Figur 1 nur angedeutete Rastfeder 37, welche in eine umlaufende Horizontalnut 39 im Rastzapfen 33 einrastet. Die Rastfeder 37 ist dabei in den Kreisquerschnitt des Abstützstabes 13 vorgespannt gehalten und in einer Längsnut 41 innerhalb der Platte 11 über einen nach außen vorragenden Betätigungszapfen 43 verschwenkbar, so daß der Ansatzstutzen 9 wieder vom Rastzapfen 33 abgehoben werden kann. Bezüglich dieser Rastverbindung wird auf den Offenbarungsgehalt der nicht vorveröffentlichten Patentanmeldung P 34 41 139.9 ausdrücklich Bezug genommen,

Nachfolgend wird auf die Funktion der Mastverlängerung eingegangen.

Zunächst einmal wird der Mast in den Ansatzstutzen 9 eingesetzt und ein Trimmschot 45 zwischen dem Auge 47 des Segels 1 und dem unteren Ende des Ansatzstutzens mit einer so bemessenen Länge angebracht, daß damit der gewünschte Abstand zwischen Unterliek 49 und der Oberfläche 51 besteht. Nachfolgend wird durch Anziehen am Höhenverstellschot 21 der innenliegende Kolben 25 und damit der darauf aufsit - zende Mast 7 angehoben, wobei gleichzeitig das Segel aestrafft wird, da das obere Ende des Segelhalses 5 verschlossen ist, Wenn der Mast maximal ausgefahren und das Segel vollkommen gestrafft ist, kann dann das Höhenverstellschot 21 an einer Schotklemme 53 befestigt werden. Die Befestigung des Trimmschotes 45 kann ebenfalls an einer Schotklemme 55 erfolgen, die außenliegend am Ansatzstutzen 9 bzw. verbunden mit der Halteplatte 11 am Außenumfang des Ansatzstutzens 9 überragend angeordnet ist. Das Trimmschot kann insoweit auch um eine untere Umlenköse 57 bis zur Schotklemme 55 geführt sein. Aus dem erläuterten Ausführungsbeispiel wird schon deutlich, daß durch die Verwendung der oberen Umlenkrolle 15 am Abstützstab 13 eine Halbierung der notwendigen Trimmkräfte erfolgt, da hierdurch ein gewisser Flaschenzugeffekt realisiert ist.

Dieser Flaschenzugeffekt kann aber unter Bezugnahme auf die Figuren 2 bis 4 noch dadurch verbessert werden, daß beispielsweise am oberen Ende des Abstützstabes 13 zumindest zwei und im Kolben selbst auch zumindest zwei weitere Umlenkrollen vorgesehen sind. Aus den Figuren 2 und 3 ist ersichtlich, daß die oberen Umlenkrollen 15 am Abstützstab über Querachsen an diesem sitzen und daß die im Kolben angeordneten Umlenkrollen 59 im gezeigten Ausführungsbeispiel in entsprechenden Ausnehmungen um 90° zu den oberen Umlenkrollen 15 versetzt angeordnet sind. Das Höhenverstellschot 21 wird dabei beispielsweise von der unteren Austrittsrolle 17 über eine erste, in Figur 3 beispielsweise vordere hohe Umlenkrolle 15 am Abstützstab und von dieser um eine beispielsweise in Figur 4 gezeigte rechts liegende Umlenkrolle 59 im Kolben 25 und diesem wieder über die nunmehr hintere obere Umlenkrolle 15 und anschließend die in Figur 4 gezeigte linkere untere Umlenkrolle 59 im Kolben wieder zum oberen Ende des Abstützstabes 13 geführt, wo es an einer Querstrebe 61 verknotet ist.

Ferner kann die Leichtgängigkeit im Ausführungsbeispiel nach den Figuren 1 bis 4 auch dadurch verbessert werden, daß beispielsweise am Umfangsmantel des Kolbens 25 in entsprechenden Ausnehmungen Rollen 71 gelagert sind. Diese Rollen laufen auf der Innenwand des äußeren Ansatzstutzens 9 ab, so daß die ansonsten hier zwischen Kolben und Innenwand des Ansatzstutzens, der als Führungs- und Zentrierstutzen für das Mastende dient, keine Gleitreibungs-, sondern nur Rollreibungskräfte auftreten, wodurch die Leichtgängigkeit drastisch verbessert wird.

Die Leichtgängigkeit kann ebenso, vor allem aber auch ergänzend durch zumindest eine weitere am oberen Austrittsende des Ansatzstutzens 9 sitzende Rolle 73 verbessert werden. An der dem Segel zugewandten Seite des Ansatzstutzens 9 können aber auch zur besseren Kraftaufnahme beispielsweise zwei im Abstand zueinander angeordnete Rollen 73 vorgesehen sein.

Mit der Höhenverstellung des Mastes kann aber gleichzeitig auch äußerst leicht und bequem eine optimale Trimmung des Segels erfolgen. Dazu ist in Figur 1 strichliert noch eine andere Lage des Trimmschotes 45 eingezeichnet. Dazu wird - wie beschrieben - das Trimmschot am Auge 47 beispielsweise über einen Knoten befestigt.

Das gegenüberliegend Ende wird in einer vorbestimmten Länge ebenfalls mit einem Knoten versehen, welcher in eine untere Ausnehmung 61 am äußeren, nach unten weisenden Bereich der Halteplatte 11 eingehängt wird. Dazu ist noch - wie aus den Zeichnungen nicht genau hervorgeht - ein gegenüber der Ausnehmung mit geringerem Abstand versehener Außenschlitz am Ansatzstutzen 9 vorgesehen, über welchen das Trimmschot 45 herausläuft. Durch den dickeren Knoten wird also das Trimmschot in der erwähnten Ausnehmung von unten her eingehängt gehalten, wobei es - wie in der Zeichnung strichliert dargestellt ist - durch den erwähnten Austrittsschlitz nach oben zum Auge 47 des Segels verläuft. Danach kann durch Ausfahren des Mastes 7 die Mastverlängerung durchgeführt und damit auch das Vorliek selbst gespannt werden. Mit anderen Worten muß also das Trimmschot 45 bei eingefahrenem Mast in die Ausnehmung 61 nur ein-und ausgesteckt werden, ohne daß weitere Maßnahmen erforderlich sind. In diesem Fall kann auch auf die Schotklemme 55 verzichtet werden.

Es wird ferner angemerkt, daß die Funktionsweise bei dem gezeigten Ausführungsbeispiel nach Figur 1 auch dann möglich ist, wenn der Ansatzstutzen 9 in den Mast ? eingepackt ist, wobei in diesem Falle zumindest einer, vorzugsweise zwei Vertikalschlitze gegenüberliegend dem Ansatzstutzen vorgesehen sein sollten, in denen der Kolben 25 mit Ansätzen hindurchragt, wobei der Mast 7 dann auf diesen durch die Vertikalschlitze überstehenden und mit dem Kolben 25 verbundenen Ansätzen den Ansatzstutzen umfassend ragt.

In Figur 5 ist eine Abweichung zu Figur 1 insoweit gezeigt, als dort für den Führungs- und Zentrierstutzen nicht ein äußerer Ansatzstutzen 9, sondern ein in sich am Abstützstab 13 abstützender Abstandsstutzen 9' vorgesehen ist, der mit dem das Mastende zentrierend haltenden Kolben 25 zusammenwirkt. Dazu hat der Kolben einen Zentrieransatz 77. Auch hierdurch wird eine optimale Führung bei der Höhenverstellung des Mastes gewährleistet. Zur Verbesserung der Leichtgängigkeit kann auch hier wieder am Abstandsstutzen 9' sowie am Kolben 25 mehrere Rollen 79, zumindest jeweils eine Rolle 79 vorgesehen sein, die am Abstandsstutzen 9' an der Umfangsfläche außenliegend und im Kolben innenliegend vorgesehen sind, so daß die Rollen oben an der Innenwandung des Mastendes bzw. am Kolben innenliegend am Abstützstab 13 abrollen können.

Schließlich wird noch angemerkt, daß in den Ausführungsbeispielen, unabhängig davon, ob zwischen dem Kolben 25 und einer letzten oberen Umlenkrolle 15 ein zusätzlicher Flaschenzug vorgesehen ist oder nicht, der von der letzten oberen Umlenkrolle 15 weiter verlaufende Tampen 21 auch innerhalb des Abstützstabes nach unten geführt und z. B. am unteren Ende über eine Austrittsrolle 17 nach außen geführt wird. Allerdings müßte dann ein anderer Befestigungsmechanismus mit dem unteren Universalgelenk 31 gewählt werden.

In Figur 1 ist die Klemmeinrichtung 55 am unverschieblich gehaltenen Ansatzstutzen 9 angebracht. Beim Ausführungsbeispiel nach Figur 5 ist die Klemmeinrichtung am unteren Mastende befestigt und somit höhenverschiebbar. Dies soll nur eine prinzipielle Lösung darstellen, wobei natürlich auch beim Ausführungsbeispiel nach Figur 5 die Klemmeinrichtung 55 beispielsweise an der unteren Halteplatte 11 befestigt ist. Diese Lösung ist sogar vorzuziehen, wobei sowohl in diesem Falle als auch in Figur 1 dann die Klemmeinrichtung unterhalb des Unterlieks 49 des Segels liegen soll.

## Patentansprüche

1. Mastverlängerung, insbesondere für ein mit einem allseits beweglichen Mastfuß versehenes Rigg, mit einem in Längsrichtung verlaufenden Abstützstab (13), der einen relativ dazu verschiebbaren Kolben (25) durchragt, auf dem ein, den Abstützstab (13) übergreifendes Mastende ruht, wobei der Kolben (25) mit dem darauf sitzenden Mastende in unterschiedlicher Relativlage zum Abstützstab (13) arretierbar ist, dadurch gekennzeichnet, daß am Abstützstab (13) zumindest eine obere Umlenkstelle (15) vorgesehen ist, über die ein am Kulben (25) angreifender Tampen (21) wieder nach unten umgelenkt und letztlich durch den Kolben (25) hindurch zu einem Austrittsende der Mastverlängerung zu einer Befestigungseinrichtung (53) geführt ist, daß im Radialabstand zum Abstützstab (13) ein den Mast (7) zentrierender Ansatzstutzen (9) vorgesehen ist, und daß der Tampen (21) für die stufenlos einstellbare Mastverlängerung zumindest bis zu seiner oberen Umlenkstelle (15) in dem vorzugsweise einen Flaschenzug für den Tampen (21) aufnehmenden Raum zwischen Abstützstab (13) und Mast (7) geführt ist.

2. Mastverlängerung nach Anspruch 1, dadurch gekennzeichnet, daß der Führungs- und Zentrierstutzen aus einem gegenüber dem Kolben (25) feststehenden, das Mastende aufnehmenden Ansatzstutzen (9) besteht.

3. Mastverlängerung nach Anspruch 1 oder 2, dadurch gekennzeichnet, daß der Abstützstab (13) am unteren Ende auf einer mit dem Ansatzstutzen (9) verbundenen Halteplatte (11) sitzt.

4. Mastverlängerung nach einem der Ansprüche 1 bis 3, dadurch gekennzeichnet, daß der Führungs- und Zentrierstutzen zweigeteilt ist und zum einen den das Mastende koaxial zum Abstützstab (13) fixierenden Kolben (25, 77) und zum anderen einen am oberen Ende des Abstützstabes (13) vorgesehenen Abstandsstutzen (9') umfaßt.

5. Mastverlängerung nach einem der Ansprüche 1 bis 4, dadurch gekennzeichnet, daß die Umlenkmittel aus zwischen dem Abstützstab (13) und dem ihn umgebenden Mastende angeordneten Umlenkrollen (15, 59) bestehen.

6. Mastverlängerung nach einem der Ansprüche 1 bis 5, dadurch gekennzeichnet, daß auf dem Kolben (25) zumindest eine mitführbare Umlenkrolle (59) zur Bildung eines Flaschenzuges für das Höhenverstellschot (21) vorgesehen ist.

7. Mastverlängerung nach einem der Ansprüche 1 bis 6, dadurch gekennzeichnet, daß im oberen Endbereich an dem Abstützstab (13) zumindest zwei stationäre Umlenkrollen (15) zur Vergrößerung des Flaschenzugeffektes für den wechselweise um eine obere Umlenkrolle (15) und eine am Kolben (25) vorgesehene weitere Umlenkrolle (59) geführten Tampen (21) vorgesehen sind.

8. Mastverlängerung nach einem der Ansprüche 1 bis 7, dadurch gekennzeichnet, daß am Kolbenumfang zumindest gegenüberliegend zum Segel (1) eine, vorzugsweise zumindest drei in Umfangsrichtung versetzt zueinander liegende vertikal ausgerichtete Rollen (71) vorgesehen sind, die an der Mantelinnenfläche des das Mastende umgreifenden Ansatzstutzens (9) abrollen.

9. Mastverlängerung nach einem der Ansprüche 1 bis 8, dadurch gekennzeichnet, daß am oberen Austrittsende des Ansatzstutzens (9) zumindest ein in Richtung des Segels (1) , vorzugsweise zwei Rollen (73) vorgesehen sind.

10. Mastverlängerung nach einem der Ansprüche 1 bis 9, dadurch gekennzeichnet, daß bei innenliegendem zweigeteiltem Ansatz- und Zentrierstutzen (9'; 25, 77) am Kolben (25) am inneren Umfangsmantel benachbart zum Abstützstab (13) und am oberen Außenumfangsmantel des oberen Abstandsstutzens (9') ebenfalls zumindest jeweils eine dem Segel (1) vorzugsweise zugewandt liegende Rolle (79) vorgesehen ist.

11. Mastverlängerung nach einem der Ansprüche 1 bis 10, dadurch gekennzeichnet, daß zwischen dem Kolben (25) und dem Abstützstab (13) bzw. dem äußeren Ansatzstutzen (9) ein gegebenenfalls einstellbares Reibelement vorgesehen ist.

12. Mastverlängerung nach einem der Ansprüche 1 bis 11, dadurch gekennzeichnet, daß der Kolben (25) im Umfangsbereich mit Ausnehmungen unter Zurückbelassung nur einiger Auflagestellen für den Mast (7) versehen ist.

13. Mastverlängerung nach einem der Ansprüche 1 bis 12, dadurch gekennzeichnet, daß der Kolben (25) einerseits und der Ansatzstutzen (9) bzw. der Abstützstab (13) andererseits mit einem ein Verdrehen verhindernden und von der Rotationssymmetrie abweichenden Nut-Feder-Eingriff versehen ist.

14. Mastverlängerung nach einem der Ansprüche 1 bis 13, dadurch gekennzeichnet, daß die an der Austrittsstelle vorgesehene Austrittsrolle (17) für das Höhenverstellschot (21) in einer Vertikalnut (19) in der Halteplatte (11) derart sitzt, daß bei abgesenktem Kolben (25) und Auflage an der oberen Anschlagfläche (23) an der Halteplatte (11) die Austrittsrolle (17) im Abstand zur unteren Kolbenfläche (25) liegt.

15. Mastverlängerung nach einem der Ansprüche 1 bis 14, dadurch gekennzeichnet, daß der Abstützstab (13) auf einem mit einem Gelenk verbundenen vertikalen Rastzapfen (33) eines als allseits bewegbares Gelenk ausgebildeten Mastfußes über eine von außen lösbare und zwischen Halteplatte (11) und Rastzapfen (33) wirkende Rastfeder (37) verbindbar ist.

16. Mastverlängerung nach einem der Ansprüche 1 bis 15, dadurch gekennzeichnet, daß von der Unterseite der Halteplatte (11) zugänglich eine Ausnehmung (61) mit angrenzendem Außenschlitz, vorzugsweise auch am Ansatzstutzen (9) vorgesehen ist, worüber ein am Vorliek (3) des Segels (1) befestigtes Trimmschot (45) mit einem Knoten einhängbar ist.
